# EUROPÄISCHE PATENTSCHRIFT

(11) **EP 2 151 529 B1**
(45) Veröffentlichungstag und Bekanntmachung des Hinweises auf die Patenterteilung: **24.12.2014**
(21) Anmeldenummer: 09009197.6
(22) Anmeldetag: 15.07.2009
(51) Int. Cl.: E03F 9/00

(54) **Verfahren zur Kanalreinigung**
Method for cleaning sewers
Procédé de nettoyage de canal

(30) Priorität: 04.08.2008 DE 102008036080
(43) Veröffentlichungstag der Anmeldung: 10.02.2010
(73) Patentinhaber: KEG Kanalreinigungstechnik GmbH, 09217 Burgstädt-Herrenheide (DE)
(72) Erfinder: Hörger, Kurt, 09217 Burgstädt-Herrenheide (DE)
(74) Vertreter: Winter, Martina

(56) Entgegenhaltungen:
- DE-A1- 4 218 808
- DE-A1- 19 620 783
- DE-A1- 19 847 141
- US-A- 5 068 940

## Beschreibung

Die vorliegende Erfindung betrifft ein Verfahren zur Kanalreinigung mit einem hydrodynamischen Kanalreinigungsgerät, wobei in einem zu reinigenden Kanalabschnitt das Kanalreinigungsgerät mit Brauchwasser unter Druck beaufschlagt und durch die Rückstoßkraft des resultierenden Wasserstrahls vorwärts bewegt wird und dabei Verunreinigungen löst, und wobei anschließend das Kanalreinigungsgerät zurückgezogen wird und dabei die Verunreinigungen mit dem Wasserstrahl zurück gespült und in Form von Schmutzwasser aus dem Kanalabschnitt entfernt werden.

Das gattungsgemäße Verfahren ist bspw. aus der DE 196 07 913 A1 bekannt. Es dient zum Reinigen von Rohren und Kanälen, insbesondere Abwasserkanälen. Hierfür werden Kanalreinigungsfahrzeuge verwendet, wie sie bspw. in der WO 2004/111355 A1 beschrieben sind.

Die US 5,068,940 beschreibt ein Verfahren zur Kanalreinigung, wobei das Brauchwasser entweder einem Hydranten entnommen oder vom aus dem Kanal entnommenen Schmutzwasser abgetrennt und wieder verwendet wird.

Die Kanalreinigungsfahrzeuge sind in vielen Fällen mit einer Wasseraufbereitungseinrichtung ausgestattet. Damit wird versucht, das aufgenommene Schmutzwasser so weit zu reinigen, dass es wieder als Brauchwasser eingesetzt werden kann. Derartige Kanalreinigungsfahrzeuge sind jedoch sehr aufwändig konstruiert und daher sehr kostspielig. Darüber hinaus ist das Reinigungsergebnis von Schmutzwasser zu Brauchwasser oft unbefriedigend. Daher wird häufig auf Frischwasser zurückgegriffen, so dass der Wasserverbrauch stark ansteigt.

Die Aufgabe der vorliegenden Erfindung besteht darin, ein gattungsgemäßes Verfahren so weiterzuentwickeln, dass der Wasserverbrauch mit möglichst wenig Aufwand begrenzt wird.

Die Lösung besteht in einem Verfahren mit den Merkmalen des Patentanspruchs 1. Erfindungsgemäß ist vorgesehen, dass das Brauchwasser aus einem bereits gereinigten Kanalabschnitt oder einem anderem noch zu reinigenden Kanalabschnitt entnommen wird, dass das aus dem bereits gereinigten Kanalabschnitt beziehungsweise aus dem anderen noch zu reinigenden Kanalabschnitt entnommene Brauchwasser einem Frischwassertank zugeführt wird. aus dem es zum Kanalreinigungsgerät geleitet wird.

Unter einem hydrodynamischen Kanalreinigungsgerät wird im Zusammenhang mit der vorliegenden Erfindung ein Durchströmteil verstanden, das einen Wasseranschluss als Druckwassereintrittsöffnung und damit verbundene, an seinem hinteren Ende angeordnete Rückstoßöffnungen aufweist. Durch die Rückstoßkraft des Wassers erfährt das Kanalreinigungsgerät im Rohr oder Kanal eine Vorschubbewegung. Beispiele für derartige Kanalreinigungsgeräte sind so genannte Sohlenreiniger sowie Kanalreinigungsdüsen (vgl. DE 196 07 913 A1).

Mit dem erfindungsgemäßen Verfahren wird keine Wasseraufbereitungseinrichtung für das aufgenommene Schmutzwasser mehr benötigt, so dass der apparative Aufwand und die Kosten für die Kanalreinigung deutlich reduziert werden. Dennoch ist keine Frischwasserzufuhr zum Betrieb des Kanalreinigungsgeräts notwendig. Das benötigte Brauchwasser kann, auch in unmittelbarer Nachbarschaft des zu reinigenden Kanalabschnitts, einem bereits gereinigten oder noch zu reinigenden Kanalabschnitt desselben Kanals oder auch einem anderen bereits gereinigten Kanal entnommen werden.

In beiden Fällen ist das aufgenommene Wasser vergleichsweise sauber und somit als Brauchwasser geeignet. In einem bereits gereinigten Kanalabschnitt haben sich, aufgrund des zeitlichen Abstands zum bereits erfolgten Reinigungsvorgang, die ggf. verbleibenden Schmutz- und Schwebstoffe am Boden des Kanals abgesetzt. Bei einem noch zu reinigenden Kanalabschnitt hat sich für den Fachmann überraschend herausgestellt, dass das über den im Kanalabschnitt abgesetzten Verunreinigungen stehende bzw. fließende Wasser sauber genug ist, um als Brauchwasser dienen zu können. Erst im Zuge der Reinigung des betreffenden Kanalabschnitts mit einem Kanalreinigungsgerät wird das über den Verunreinigungen stehende bzw. fließende Wasser so stark mit Schlamm und Schmutz verwirbelt, dass es zur Verwendung als Brauchwasser nicht mehr geeignet ist.

Im Gegensatz hierzu sind die bekannten Wasseraufbereitungseinrichtungen in der relativ kurzen zur Verfügung stehenden Zeit nicht in der Lage, die mechanisch praktisch untrennbare Mischung aus Schlamm und Wasser aufzubereiten. Das erfindungsgemäße Verfahren ist für den Fachmann überraschend einfach, problemlos zu realisieren und kostengünstig. Das für den Betrieb des Kanalreinigungsgeräts benötigte Brauchwasser kann in unmittelbarer Nachbarschaft zum zu reinigenden Kanalabschnitt aufgenommen werden, so dass den Reinigungsprozess unterbrechende lange Fahrten zu Vorratsbehältern, Brunnen oder anderen Entnahmestellen entfallen.

Vorteilhafte Weiterbildungen ergeben sich aus den Unteransprüchen.

Das erfindungsgemäße Verfahren wird zweckmäßigerweise mit einem gängigen Kanalreinigungsfahrzeug, das mit einem Brauchwassertank ausgerüstet ist, realisiert.

Es kann von Vorteil sein, zwischen zwei Kanalabschnitten eine Sperre einzurichten. Mit Hilfe einer solchen Sperre kann das im gesperrten Kanalabschnitt fließende Wasser aufgestaut werden, um die Entnahme von Brauchwasser zu erleichtern. Die Sperre kann bspw. als Überlaufsperre ("Bypass") ausgebildet sein, um die Menge des aufgestauten Wassers kontrollieren zu können.

Das in den Brauchwassertank überführte, aus einem geeigneten Kanalabschnitt entnommene Wasser wird als Brauchwasser zum Betreiben der Kanalreinigungseinrichtung verwendet. Dabei ist es zweckmäßig, dieses Wasser durch einen Sand- und/oder Schlammabscheider und/oder durch ein Sieb zur Hochdruckpumpe und von dort zum Kanalreinigungsgerät zu leiten. Damit werden verbliebene Schmutz- bzw. Schlammpartikel, die den Betrieb der Hochdruckpumpe stören könnten, auf einfache Weise entfernt.

Ein Ausführungsbeispiel der vorliegenden Erfindung wird im Folgenden anhand der beigefügten Zeichnungen näher beschrieben. Es zeigen in schematischer, nicht maßstabsgetreuer Darstellung:
- Figur 1: ein Kanalreinigungsfahrzeug zur Durchführung des erfindungsgemäßen Verfahrens;
- Figur 2: zwei Verfahrensschritte des erfindungsgemäßen Verfahrens;
- Figur 3: ein Ausführungsbeispiel eines kombinierten Schmutzwasser/Brauchwassertanks.

Figur 1 zeigt schematisch ein Kanalreinigungsfahrzeug 10. Das Kanalreinigungsfahrzeug 10 steht im Ausführungsbeispiel neben einem Kanalschacht 22, der in einen zu reinigenden Kanalabschnitt 21 eines Kanals 20, im Ausführungsbeispiel eines unterirdischen Abwasserkanals, führt. Das Kanalreinigungsfahrzeug 10 ist in an sich bekannter Weise mit einem Frischwassertank 11 und einem Schmutzwassertank 12 ausgerüstet, die im Ausführungsbeispiel in einem gemeinsamen Behälter aufgenommen sind. Der Frischwassertank 11 ist mit einer Brauchwasserleitung 16 zur Aufnahme von Brauchwasser bzw. Frischwasser ausgerüstet. Aus dem Frischwassertank 11 wird das Brauchwasser mittels einer Hochdruckpumpe (nicht dargestellt) durch einen Druckwasserschlauch 13 zu einem daran angeschlossenen Kanalreinigungsgerät 14 geleitet (in Figur 1 als Sohlenreiniger dargestellt). Das Kanalreinigungsgerät 14 wird durch Beaufschlagung mit dem Druckwasser und die resultierende Rückstoßkraft des am hinteren Ende des Kanalreinigungsgeräts 14 austretenden Wasserstrahls in Richtung des Pfeils A im zu reinigenden Kanalabschnitt 21 vorwärts bewegt. Dadurch werden im Kanalabschnitt 21 vorhandene Verunreinigungen 30 gelockert. Im Anschluss wird das Kanalreinigungsgerät 14 in Richtung des Kanalschachts 22 zurückgezogen. Dabei werden die abgesetzten Verunreinigungen 30 durch den aus dem Kanalreinigungsgerät 14 austretenden Wasserstrahl ebenfalls in Richtung des Kanalschachts 22 zurück gespült, dabei aufgewirbelt und mit dem Wasser des Wasserstrahls vermischt. Die Mischung wird in Form von Schmutzwasser, d.h. mit Schmutz und Schlamm vermischtem Wasser, ggf. mit gröberen Verunreinigungen 30' über eine Saugleitung 15 in den Schmutzwassertank 12 gesaugt.

Das erfindungsgemäße Verfahren ist schematisch in Figur 2 dargestellt. Die Fließrichtung des Wassers im Kanal 20 in Richtung zu einer Kläranlage ist mit einem Pfeil B bezeichnet. Mittels des auf der linken Zeichnungsseite dargestellten Kanalreinigungsfahrzeugs10 wird, wie soeben beschrieben, ein Kanalabschnitt 21 von Verunreinigungen 30 befreit, wobei als Kanalreinigungsgerät 14 nun eine Kanalreinigungsdüse dargestellt ist. Wenn der Brauchwasservorrat, der zum Betrieb des Kanalreinigungsgeräts 14 dient, im Frischwassertank 11 aufgebraucht ist, werden das Kanalreinigungsgerät 14 und die Saugleitung 15 aus dem zu reinigenden Kanalabschnitt 21 herausgezogen. Das Kanalreinigungsfahrzeug 10 wird zu einem anderen Kanalschacht 22' bewegt. Der Kanalschacht 22' führt im Ausführungsbeispiel zu einem bereits gereinigten Kanalabschnitt 23 desjenigen Kanals 20, zu dem auch der zu reinigende Kanalabschnitt 21 gehört. Selbstverständlich kann auch ein Kanalschacht gewählt werden, der zu einem Kanalabschnitt eines anderen Kanals führt. Es ist jedoch praktikabler, lange Fahrtwege zu vermeiden und das Brauchwasser aus einem Kanalschacht in der Nachbarschaft des zu reinigenden Kanalabschnitts zu entnehmen. Ferner kann das Brauchwasser erfindungsgemäß auch einem noch zu reinigenden Kanalabschnitt entnommen werden, da das über den Verunreinigungen stehende bzw. fließende, aber noch nicht mit Schmutz und Schlamm verwirbelte Wasser zur Verwendung als Brauchwasser geeignet ist.

Das im bereits gereinigten Kanalabschnitt 23 fließende Wasser ist nach der erfolgten Reinigung vergleichsweise sauber. Darüber hinaus ist in der Regel seit der Reinigung dieses Kanalabschnitts 23 genug Zeit vergangen, dass verbleibende Schmutzpartikel am Boden des Kanalabschnitts 23 sedimentieren konnten. Nun wird mittels der Brauchwasserleitung 16 das überstehende, vergleichsweise saubere Wasser aufgenommen und in den Frischwassertank 11 geleitet. Dies kann bspw. in an sich bekannter Weise mit Hilfe der Hochdruckpumpe oder einer Vakuumpumpe oder eines Injektorsystems (bspw. eine einen Überdruck erzeugende Strahlpumpe) erfolgen. Ggf. kann ein geeignetes, ausreichend großflächiges Sieb vorgeschaltet sein, um grobe Schmutzteile zurückzuhalten.

Die Kanalabschnitte 21 und 23 werden zweckmäßigerweise mittels einer Sperre 17, im Ausführungsbeispiel einer Überlaufsperre, getrennt, so dass sich das im Kanalabschnitt 23 in Richtung des Pfeils B fließende Wasser staut und die Aufnahme von Brauchwasser erleichtert wird.

Dieser Vorgang kann mit der fortschreitenden Reinigung des Kanals 20 an beliebigen Kanalschächten, die mit bereits gereinigten oder noch zu reinigenden Kanalabschnitten verbunden sind, beliebig oft wiederholt werden, in der Regel, bis die Aufnahmekapazität des Kanalreinigungsfahrzeugs 10 für Schmutzwasser erschöpft ist.

Figur 3 zeigt ein Ausführungsbeispiel, bei dem der Frischwassertank 11 und der Schmutzwassertank 12 in einem gemeinsamen Behälter aufgenommen und von einer verschiebbaren Trennwand 18 getrennt sind. Den Trennwand 18 dient dazu, die Volumina der Tanks variabel zu halten und den Bedürfnissen des Einzelfalls anzupassen. Das mit dem erfindungsgemäßen Verfahren gewonnene Brauchwasser kann zum Betrieb eines Kanalreinigungsgeräts 14 aus dem Frischwassertank 11 durch einen Auslauftrichter 19 abfließen. Da das Brauchwasser im Frischwassertank 11 Reste 30" von Schmutz- und Schwebteilchen enthalten kann, wird das Brauchwasser zweckmäßigerweise in einen an sich bekannten Sand- und/oder Schlammabscheider 24 geleitet, in dem sich diese Reste von Schmutz- und Schwebteilchen als Sedimente 30"' absetzen. Anschließend kann das Brauchwasser noch durch ein ausreichend dimensioniertes Sieb 25 geführt werden, um letzte störende Partikel zu entfernen. Das so behandelte Brauchwasser wird über eine Hochdruckpumpe 26 dem Kanalreinigungsgerät 14 zugeführt. Diese abschließende, mechanisch einfache und nicht aufwändige Behandlung des aus dem Schmutzwasser gewonnenen Brauchwassers stellt den ungestörten Betrieb der Hochdruckpumpe sicher.

## Patentansprüche

1. Verfahren zur Kanalreinigung mit einem hydrodynamischen Kanalreinigungsgerät (14), wobei in einem zu reinigenden Kanalabschnitt (21) das Kanalreinigungsgerät (14) mit Brauchwasser unter Druck beaufschlagt und durch die Rückstoßkraft des resultierenden Wasserstrahls vorwärts bewegt wird und dabei Verunreinigungen (30) löst, und wobei anschließend das Kanalreinigungsgerät (14) zurückgezogen wird und dabei die Verunreinigungen (30') mit dem Wasserstrahl zurück gespült und in Form von Schmutzwasser aus dem Kanalabschnitt (21) entfernt werden, **dadurch gekennzeichnet, dass** das Brauchwasser aus einem bereits gereinigten Kanalabschnitt (23) oder einem anderen noch zu reinigenden Kanalabschnitt entnommen wird, dass das aus dem bereits gereinigten Kanalabschnitt (23) bzw. aus dem anderen noch zu reinigenden Kanalabschnitt entnommene Brauchwasser einem Frischwassertank (11) zugeführt wird, aus dem es zum Kanalreinigungsgerät (14) geleitet wird.

2. Verfahren nach Anspruch 1, **dadurch gekennzeichnet, dass** zwischen dem zu reinigenden Kanalabschnitt (21) und dem das Brauchwasser liefernden Kanalabschnitt eine Sperre (17) angeordnet wird.

3. Verfahren nach Anspruch 2, **dadurch gekennzeichnet, dass** eine Überlaufsperre angeordnet wird.

4. Verfahren nach Anspruch 2 oder 3, **dadurch gekennzeichnet, dass** die Sperre (17) als Stausperre zum Aufstauen des im das Brauchwasser liefernden Kanalabschnitt fließenden Wassers verwendet wird.

5. Verfahren nach Anspruch 1, **dadurch gekennzeichnet, dass** das Brauchwasser aus dem Frischwassertank (11) durch einen Sand- und/oder Schlammabscheider (24) und/oder durch ein Sieb (25) zum Kanalreinigungsgerät (14) geleitet wird.

## Claims

1. Method for the cleaning of sewers with a hydrodynamic apparatus (14) for cleaning sewers, wherein within a sewer section (21) to be cleaned, the apparatus (14) is pressurized with service water and driven forward due to the reaction force of the resulting water jet, thereby relieving soilings (30), and wherein subsequently the apparatus (14) is retracted, thereby backwashing the soilings (30') with the water jet and removing them from the sewer section (21) in the form of wastewater, **characterized in that** the service water is taken from a sewer section (23) which is already cleaned or from another sewer section still to be cleaned, and that said service water taken from a sewer section (23) which is already cleaned or from another sewer section still to be cleaned is delivered to a freshwater tank (11), from which it is transferred to the apparatus (14).

2. Method according to claim 1, **characterized in that** between the sewer section (21) to be cleaned and the sewer section the service water is taken from a locking device (17) is positioned.

3. Method according to claim 2, **characterized in that** an overflow lock is positioned.

4. Method according to claim 2 or 3, **characterized in that** the locking device (17) is used as a damming to dam the water that flows in the sewer section the service water is taken from.

5. Method according to claim 1, **characterized in that** the service water is conducted from the freshwater tank (11) to the apparatus (14) through a separator (24) for sand and/or dirt and/or through a strainer (25).

## Revendications

1. Procédé pour le nettoyage des canalisations, avec un dispositif (14) hydrodynamique de nettoyage de canalisation, le dispositif (14), dans une section de canal (21) à nettoyer, étant pressurisé avec de l'eau de procès et étant déplacé vers l'avant par la force de réaction d'un jet d'eau résultant, en détachant des salissures (30) et, ensuite, le dispositif (14) étant retiré, en rinçant vers l'arrière les salissures (30') au moyen du jet d'eau et en les enlevant de la section de canal (21) sous la forme de l'eau sale, **caractérisé en ce que** l'eau de procès est prelevéé d'une section de canal (23) qui est déjà nettoyéé ou d'une section de canal qui reste encore à nettoyer et que l'eau de procès prelevéé d'une section de canal (23) qui est déjà nettoyéé ou d'une section de canal qui reste encore à nettoyer est amenéé à un réservoir de l'eau propre (11), où l'eau de procès est acheminéé vers le dispositif (14).

2. Procédé selon la revendication 1, **caractérisé en ce qu'**entre la section de canal (21) à nettoyer et la section de canal où l'eau de procès est prelevéé, un dispositif de blocage (17) est disposé.

3. Procédé selon la revendication 2, **caractérisé en ce qu'**un dispositif de débord est disposé.

4. Procédé selon la revendication 2 ou 3, **caractérisé en ce que** le dispositif de blocage (17) est utilisé comme barrage pour retenir l'eau qui coule dans la section de canal où l'eau de procès et prelevéé.

5. Procédé selon la revendication 1, **caractérisé en ce que** l'eau de procès est amenéé du réservoir de l'eau propre (11) au dispositif (14) par un décanteur (24) de sable et/ou de boues et/ou par un tamis (25).
